# EUROPÄISCHE PATENTSCHRIFT

(11) **EP 3 221 199 B1**
(45) Veröffentlichungstag und Bekanntmachung des Hinweises auf die Patenterteilung: **05.06.2019**
(21) Anmeldenummer: 15807785.9
(22) Anmeldetag: 19.11.2015
(51) Int. Cl.: B61B 1/02, B61B 12/00

(54) **SEILBAHNANLAGE**
AERIAL CABLEWAY SYSTEM
TÉLÉPHÉRIQUE

(30) Priorität: 20.11.2014 AT 8412014
(43) Veröffentlichungstag der Anmeldung: 27.09.2017
(73) Patentinhaber: Innova Patent GmbH, 6922 Wolfurt (AT)
(72) Erfinder: NATTER, Andreas, 6858 Bildstein (AT); BENZER, Mario, 6858 Schwarzach (AT)
(74) Vertreter: Beer & Partner Patentanwälte KG
(86) Internationale Anmeldenummer: PCT/AT2015/000146
(87) Internationale Veröffentlichungsnummer: WO 2016/077854

(56) Entgegenhaltungen:
- EP-A1- 0 613 808
- EP-A1- 1 849 674
- EP-A2- 0 736 434
- WO-A1-2013/144850
- FR-A1- 2 678 571
- FR-A1- 2 769 564

## Beschreibung

Die Erfindung betrifft eine Seilbahnanlage mit wenigstens zwei Stationen, zwischen welchen Fahrbetriebsmittel, insbesondere Kabinen, seilgezogen fahrbar sind, wobei in den Stationen ein Einstiegsbereich für Fahrgäste in Fahrbetriebsmittel und ein Ausstiegsbereich aus Fahrbetriebsmitteln vorgesehen ist, mit einem Sensor, der von einem in eine Station einfahrenden Fahrbetriebsmittel ansteuerbar ist und mit einer Steuerung, die von dem Sensor ansteuerbar ist.

Eine ähnliche Seilbahnanlage ist sind aus der EP 0 736 434 A2 bekannt.

Seilbahnanlagen, beispielsweise Kabinenbahnanlagen oder Sesselliftanlagen, weisen in einer Station einen Ausstiegs- und einen Einstiegsbereich für zu transportierende Fahrgäste auf. Wenn ein Fahrbetriebsmittel, wie eine Kabine oder ein Sessel, in eine Station einfährt, wird zuerst der Ausstiegsbereich und danach der Einstiegsbereich durchfahren. Zwischen Austiegs- und Einstiegsbereich kann gegebenenfalls ein Umlenkbereich vorgesehen sein, um die Fahrtrichtung des Fahrbetriebsmittels zu ändern.

Bei einer Seilbahnanlage mit kontinuierlich umlaufenden Fahrbetriebsmitteln müssen die Fahrgäste in den Stationen in den dafür vorgesehenen Bereichen aus den Fahrbetriebsmitteln aussteigen bzw. in diese einsteigen, während sich die Fahrbetriebsmittel weiter bewegen. Es muss daher gewährleistet sein, dass ein Aus- und Einstieg von Fahrgästen innerhalb der Zeitspanne möglich ist, innerhalb welcher sich das Fahrbetriebsmittel durch den Aus- bzw. Einstiegsbereich bewegt.

Bei den bisher bekannten Seilbahnanlagen solcher Bauart kann es problematisch sein, dass sich eine unbestimmte und im Wesentlichen unkontrollierte Anzahl an Fahrgästen im Einstiegsbereich befindet. Wenn diese Anzahl an Fahrgästen die maximal möglich Anzahl an Fahrgästen für ein Fahrbetriebsmittel übersteigt, kann es zu Unsicherheiten kommen, welcher Fahrgast in das Fahrbetriebsmittel einsteigen kann und welcher Fahrgast auf das nächste Fahrbetriebsmittel warten muss. In Folge besteht einerseits das Risiko, dass es zu einem großen Andrang der Fahrgäste zu einem Fahrbetriebsmittel kommt, was ein potentielles Risiko für die Fahrgäste darstellen kann. Andererseits kann dies dazu führen, dass Fahrbetriebsmittel auch bei starkem Fahrgastaufkommen unterbesetzt sind.

Der Erfindung liegt die Aufgabe zu Grunde, eine Seilbahnanlage zur Verfügung zu stellen, welche das Einsteigen von Fahrgästen in die Fahrbetriebsmittel besser koordiniert.

Gelöst wird diese Aufgabe erfindungsgemäß mit einer Seilbahnanlage, welche die Merkmale des Anspruches 1 aufweist.

Bevorzugte und vorteilhafte Ausführungsformen der Erfindung sind Gegenstand der Unteransprüche.

Erfindungsgemäß ist wenigstens ein in der Station angeordneter abgegrenzter Bereich mit einer in Zugangsrichtung zum Fahrbetriebsmittel hin gesehen ersten und einer zweiten Begrenzung vorgesehen. Um zu erreichen, dass Fahrgäste nur dann in den abgegrenzten Bereich eintreten können, wenn dieser leer ist, ist vorgesehen, dass die erste Begrenzung zum Betreten des abgegrenzten Bereiches nur dann geöffnet ist, wenn die zweite Begrenzung zum Verlassen des abgegrenzten Bereiches geschlossen ist. Um zu erreichen, dass keine Fahrgäste unsachgemäß in den Einstiegsbereich kommen, ist vorgesehen , dass die zweite Begrenzung zum Verlassen des abgegrenzten Bereiches nur dann geöffnet ist, wenn die erste Begrenzung zum Betreten des abgegrenzten Bereiches geschlossen ist.

Der Begriff "geöffnet" bedeutet im Rahmen der Erfindung sowohl mechanisch geöffnet, als auch dass durch entsprechende, beispielsweise optische Signale ein Durchgang zugelasssen ist. Der Begriff "geschlossen" bedeutet im Rahmen der Erfindung sowohl mechanisch geschlossen, als auch dass durch entsprechende, beispielsweise optische Signale ein Durchgang nicht zugelasssen ist.

Somit kann erreicht werden, dass eine Überzahl an Fahrgästen im Einstiegsbereich vermieden und die Sicherheit im Einstiegsbereich erhöht sowie eine Unterbesetzung der Fahrbetriebsmittel vermieden wird. Insbesondere ist klar gestellt, welche Fahrgäste in ein herannahendes Fahrbetriebsmittel einsteigen können und welche nicht.

In die Station einfahrend bedeutet im Rahmen der Erfindung, dass sich ein Fahrbetriebsmittel im Bereich vor der Station auf die Station zubewegt, als auch, dass sich ein Fahrbetriebsmittel aus dem Bereich vor der Station in die Station hineinbewegt, sowie, dass sich ein Fahrzeug innerhalb der Station auf den Einstiegsbereich für die Fahrgäste zubewegt.

Die Fahrbetriebsmittel, die mit einem Trag- und/oder Förderseil seilgezogen sein können, sind im Rahmen der Erfindung vorzugsweise Kabinen oder Sessel eines Seselliftes, insbesondere Kabinen. Die Erfindung bezieht sich insbesondere auf kuppelbare Bahnen, bei welchen die Fahrbetriebsmittel in der Station vom Förderseil entkoppelt und mit langsamerer Geschwindigkeit durch die Station befördert werden.

Im Rahmen der Erfindung können die Fahrbetriebsmittel jeweils einen Informationsgeber aufweisen, der den Sensor ansteuert, oder die Fahrbetriebsmittel können einen insbesondere im Bereich einer Station angeordneten Informationsgeber auslösen, der den Sensor ansteuert.

Um einen möglichst raschen und sicheren Ablauf im Einstiegsbereich weiter zu gewährleisten, ist in einer bevorzugten Ausführungsform vorgesehen, dass der Sensor in Fahrtrichtung des Fahrbetriebsmittels gesehen vor dem Einstiegsbereich in das Fahrbetriebsmittel angeordnet ist, beispielsweise dem Einfahrtsbereich eines Fahrbetriebsmittels in eine Station zugeordnet ist.

Vorteilhafterweise kann die Steuerung ein Zeitschaltglied aufweisen, so dass die Begrenzung nach einer vorgegebenen Zeitspanne nach dem Ansteuern des Sensors durch ein Fahrbetriebsmittel den Durchgang einer vorgegebenen Anzahl von einzelnen Fahrgästen zulässt. Um im Falle einer Störung die Befüllung des abgegrenzten Bereichs steuern zu können, ist vorteilhafterweise vorgesehen, dass die Zeitspanne abhängig von der aktuellen Geschwindigkeit der Fahrbetriebsmittel in und/oder durch die Station veränderbar ist.

Um einen möglichst raschen und sicheren Ablauf im Einstiegsbereich zu gewährleisten, ist in einer bevorzugten Ausführungsform vorgesehen, dass der abgegrenzte Bereich dem Einstiegsbereich zugeordnet, insbesondere dem Einstiegsbereich vorgelagert angeordnet ist.

In einer bevorzugten Ausführungsform der Erfindung ist vorgesehen, dass die Begrenzung zum Betreten des abgegrenzten Bereiches eine Personenvereinzelungsanlage, insbesondere ein Drehkreuz, ist. Eine Personenvereinzelungsanlage ist eine Vorrichtung, die den Durchgang nur eines einzelnen Fahrgastes erlaubt. Im Rahmen der Erfindung kann unter Personenvereinzelungsanlage auch eine nicht mechanisch wirkende Vorrichtung verstanden werden, wie ein optisches Anzeigegerät, wie nachstehend definiert.

Im Rahmen der Erfindung kann die zweite Begrenzung zum Verlassen des abgegrenzten Bereiches eine mechanische Schranke und/oder ein Anzeigegerät sein, welches Informationen darüber gibt, wann die Fahrgäste den abgegrenzten Bereich verlassen dürfen. Die Schranke zeigt bestimmungsgemäß an, dass Fahrgäste den abgegrenzten Bereich verlassen dürfen, insbesondere wenn das Fahrzeug den Einstiegsbereich erreicht hat oder sich kurz vor dem Erreichen des Einstiegsbereiches befindet.

Die (optische) Schranke kann beispielsweise ein Display, insbesondere ein Bildschirm, sein, auf welchem sicherheitsrelevante Informationen wiedergegeben sind. Die (optische) Schranke kann auch ein Projektor sein, der beispielsweise "STOP" oder "GO" oder ähnliches auf eine von den im abgegrenzten Bereich befindlichen Fahrgästen ersichtliche Fläche projiziert. Die Sicherheitseinrichtung kann auch ein mit einem Ampelsystem versehener Durchgang sein, beispielsweise in Form von Leuchtbalken, wobei die Farbe "rot" bedeutet, dass der abgenrenzte Bereich noch nicht verlassen werden darf, und die Farbe "grün" bedeutet, dass der abgegrenzte Bereich verlassen werden darf. Gegebenenfalls kann die Farbe "gelb" verwendet werden, was bedeuten kann, dass die Fahrgäste bald den abgegrenzten Bereich verlassen dürfen.

Seitlich des abgegrenzten Bereichs können Absperrungen vorgesehen sein, so dass ein klar definiert Bereich gebildet wird, der nicht unsachgemäß betreten werden kann. Die Größe dieses abgegrenzten Bereichs ist vorzugsweise auf die maximale Anzahl an Fahrgästen für ein Fahrzeug ausgelegt.

In einer bevorzugten Ausführungsform der Erfindung ist vorgesehen, dass der Sensor die Steuerung der zweiten Begrenzung zum Verlassen des abgegrenzten Bereichs ansteuert und dass die erste Begrenzung zum Betreten des abgegrenzten Bereiches durch die Steuerung der zweiten Begrenzung zum Verlassen des abgegrenzten Bereiches ansteuerbar ist.

Alternativ dazu kann vorgesehen sein, dass die erste Begrenzung zum Betreten des abgegrenzten Bereiches durch einen weiteren Sensor, der durch ein in den Einstiegsbereich einfahrendes Fahrbetriebsmittel steuerbar ist, oder durch ein weiteres Zeitschaltglied ansteuerbar ist.

Im Rahmen der Erfindung ist es bevorzugt, wenn die erste Begrenzung zum Betreten des abgegrenzten Bereiches vor deren Ansteuerung geschlossen ist.

Im Rahmen der Erfindung ist es bevorzugt, wenn die erste Begrenzung zum Betreten des abgegrenzten Bereiches nach dem Erreichen der vorgegebenen Anzahl an Durchgängen bis zum nächsten Ansteuern durch den Sensor geschlossen ist.

In einer Ausführungsform der Erfindung ist vorgesehen, dass die Steuerung der ersten Begrenzung zum Betreten des abgegrenzten Bereiches eine Zähleinrichtung sowie einen Speicher, in welchem eine vorgegebene Anzahl an Fahrgästen für ein Fahrbetriebsmittel hinterlegt ist, aufweist. Somit kann erreicht werden, dass die passende Anzahl an Fahrgästen für jedes Fahrbetriebsmittel bereit gestellt ist bzw. wird, womit die Sicherheit im Einstiegsbereich erhöht wird.

Insbesondere kann im Rahmen der Erfindung vorgesehen sein, dass der Durchgang einer vorgegebenen Anzahl an einzelnen Fahrgästen durch die erste Begrenzung zum Betreten des abgegrenzten Bereiches zugelassen ist, bevor das Fahrbetriebsmittel den Einstiegsbereich erreicht. Somit ist gewährleistet, dass die gewünschte Anzahl an Fahrgästen im abgegrenzten Bereich versammelt ist, wenn das Fahrbetriebsmittel den Einstiegsbereich erreicht.

In einer weiteren, bevorzugten Ausführungsform ist vorgesehen, dass durch die erste Begrenzung zum Betreten des abgegrenzten Bereiches nach Ansteuerung eine vorgegebene Anzahl an Durchgängen von einzelnen Fahrgästen zugelassen ist, welche maximal der Anzahl an für das Fahrbetriebsmittel zulässigen Fahrgästen entspricht.

Im Rahmen der Erfindung können beispielsweise eine erste Station und eine zweite Station, insbesondere eine Tal- und eine Bergstation, vorgesehen sein, wobei weiters wenigstens eine Zwischenstation vorgesehen sein kann. Die Seilbahnanlagen bzw. die Stationen können nicht nur in freiem Gelände, z.B. in Skigebieten oder Freizeitparks, sondern auch in urbanen Gebieten angeordnet sein. Im Rahmen der Erfindung können die seilgezogenen Fahrbetriebsmittel bei einer Luftals auch bei einer Schienenseilbahn verwendet werden.

Es ist somit möglich, dass zum Beispiel in der ersten Station nur das Einsteigen einer Anzahl an Fahrgästen möglich ist, wobei diese Anzahl nicht der maximal möglichen Anzahl an Fahrgästen pro Fahrbetriebsmittel entspricht. Somit ist gewährleistet, dass in einer Zwischenstation weitere Fahrgäste in dieses Fahrbetriebsmittel einsteigen können. Wenn beispielsweise eine Kabine für acht Personen vorgesehen ist, kann erfindungsgemäß gewährleistet werden, dass in der ersten Station nur vier Fahrgäste in die Kabine einsteigen können, so dass in einer Zwischenstation weitere vier Fahrgäste in diese Kabine einsteigen können, oder dass nur z.B. jedes zweite Fahrbetriebsmittel besetzt wird.

Es kann ein Display, an dem die vorgegebene Anzahl sowie die Anzahl der aktuell im abgegrenzten Bereich befindlichen Fahrgäste angezeigt ist, vorgesehen sein.

Im Rahmen der Erfindung können als erste Begrenzung zum Betreten des abgegrenzten Bereichs eine oder mehrere, vorzugsweise zwei, nebeneinander angeordnete Personenvereinzelungsanlagen vorgesehen sein, die beispielsweise abwechselnd angesteuert werden. Im Rahmen der Erfindung können auch zwei oder mehrere nebeneinander angeordnete, abgegrenzte Bereiche vorgesehen sein, die beispielsweise abwechselnd angesteuert werden.

Erfindungsgemäß kann ein Verfahren zum Betreiben einer Seilbahnanlage nach Anspruch 1 vorgesehen sein. Die zur Seilbahnanlage beschriebenen Merkmale können auch als Verfahrensmerkmale umgesetzt werden.

Weitere Einzelheiten, Merkmale und Vorteile der Erfindung ergeben sich aus der nachstehenden Beschreibung unter Bezugnahme auf die angeschlossenen Zeichnungen, in welchen bevorzugte Ausführungsformen dargestellt sind.

Es zeigt:
Fig. 1 eine erfindungsgemäße Seilbahnanlage im Bereich einer Station und die
Fig. 2 bis 5 einen abgegrenzten Bereich für Fahrgäste.

In Fig. 1 ist eine Seilbahnanlage im Bereich einer Station dargestellt, wobei die Fahrbetriebsmittel 1 Kabinen sind. Die Kabinen 1 sowie die Führung bzw. der Antrieb der Kabinen kann wie aus dem Stand der Technik bekannt ausgeführt sein. Die Kabinen 1 fahren in Fahrtrichtung 2 in die Station ein, werden dort in einem Umlenkbereich 3 umgelenkt und fahren in Fahrtrichtung 4 aus der Station aus. Vor dem Umlenkbereich 3 ist ein Ausstiegsbereich 5 für die Fahrgäste vorgesehen. Beim Umlenkbereich 3 ist ein Einstiegsbereich 6 für die Fahrgäste vorgesehen.

In Fahrtrichtung 2 des Fahrzeugs 1 gesehen vor dem Einstiegsbereich 6, im gezeigten Ausführungsbeispiel im Einfahrtsbereich eines Fahrbetriebsmittel 1 in die Station, ist ein Sensor 7 angeordnet, der von einem in die Station einfahrenden Fahrzeug 1 angesteuert wird. Anschließend an den Einstiegsbereich 6 sind zwei abgegrenzte Bereiche 8 für Fahrgäste angeordnet. In Zugangsrichtung zum Fahrbetriebsmittel 1 hin gesehen weisen die abgegrenzten Bereiche 8 jeweils eine erste Begrenzung 9 zum Betreten des abgegrenzten Bereichs 8 in Form von zwei nebeneinander angeordneten Drehkreuzen 10 auf. Die abgegrenzten Bereiche 8 weisen jeweils eine zweite Begrenzung 11 zum Verlassen des abgegrenzten Bereichs 8 auf, die in den Fig. 2 bis 5 besser ersichtlich sind. Die zweite Begrenzung 11 zum Verlassen des abgegrenzten Bereichs 8 ist ein mit einem Ampelsystem versehener Durchgang mit Leuchtbalken 13, wobei die Farbe "rot" bedeutet, dass der abgegrenzte Bereich noch nicht verlassen werden darf, und die Farbe "grün" bedeutet, dass der abgegrenzte Bereich 8 verlassen werden darf. Gegebenenfalls kann die Farbe "gelb" verwendet werden, was bedeuten kann, dass die Fahrgäste bald den abgegrenzten Bereich 8 verlassen dürfen. Seitlich sind Absperrungen 12 vorgesehen.

Wenn ein in die Station einfahrendes Fahrbetriebsmittel 1 den Sensor 7 ansteuert, steuert der Sensor 7 eine Steuerung der ersten Begrenzung 11 zum Verlassen des abgegrenzten Bereichs 8 an, wodurch die zweite Begrenzung 11 zum Verlassen des abgegrenzten Bereichs 8 nach Ablauf einer gewissen Zeitspanne geöffnet wird und die Farbe "grün" anzeigt. Im abgegrenzten Bereich 8 befindliche Personen können nun in den Einstiegsbereich 6 eintreten. Während die erste Begrenzung 11 zum Verlassen des abgegrenzten Bereichs 8 geöffnet ist, ist die zweite Begrenzung 9 zum Betreten des abgegrenzten Bereichs 8 geschlossen, um zu verhindern, dass unbeabsichtigt andere Fahrgäste in den Einstiegsbereich 6 gelangen.

Nach Ablauf einer weiteren Zeitspanne bzw. wenn die Fahrgäste den abgegrenzten Bereich 8 verlassen haben, schließt die zweite Begrenzung 11 zum Verlassen des abgegrenzten Bereichs 8 wieder, wobei die Farbe "rot" angezeigt wird und ihre Steuerung die erste Begrenzung 9 zum Betreten des abgegrenzten Bereichs 8 öffnet. Während die erste Begrenzung 9 zum Betreten des abgegrenzten Bereichs 8 geöffnet ist, bleibt die zweite Begrenzung 11 zum Verlassen des abgegrenzten Bereichs 8 geschlossen ("rot").

Eine Steuerung der Drehkreuze weist eine Zähleinrichtung sowie einen Speicher auf, in welchem eine vorgegebene Anzahl an Fahrgästen für ein Fahrbetriebsmittel 1 hinterlegt ist. Nach Ansteuerung der Drehkreuze durch die Steuerung der zweiten Begrenzung 11 zum Verlassen des abgegrenzten Bereichs 8 kann eine vorgegebene Anzahl von einzelnen Fahrgästen in den abgegrenzten Bereich 8 eintreten. Wenn die vorgegebene Anzahl an Fahrgästen in den abgegrenzten Bereich 8 eingetreten ist, werden die Drehkreuze bis zum nächsten Ansteuern durch den Sensor 7 wieder blockiert. Die im abgegrenzten Bereich 8 befindlichen Personen bleiben solange im abgegrenzten Bereich 8, bis ein neues in die Station einfahrendes Fahrbetriebsmittel 1 den Sensor 7 ansteuert, welcher die Steuerung der Begrenzung 11 zum Verlassen des abgegrenzten Bereichs 8 ansteuert, wodurch die Begrenzung 11 zum Verlassen des abgegrenzten Bereichs 8 nach Ablauf einer gewissen Zeitspanne wieder geöffnet wird ("grün").

Zusammenfassend kann ein Ausführungsbeispiel der Erfindung wie folgt beschrieben werden:
Eine Seilbahnanlage hat wenigstens zwei Stationen, zwischen welchen Fahrbetriebsmittel 1, insbesondere Kabinen, seilgezogen fahrbar sind, wobei in den Stationen ein Einstiegsbereich 6 für Fahrgäste in Fahrbetriebsmittel 1 und ein Ausstiegsbereich 5 aus Fahrbetriebsmitteln 1 vorgesehen ist, einen Sensor 7, der von einem in eine Station einfahrenden Fahrbetriebsmittel 1 ansteuerbar ist, wenigstens einen in der Station angeordneten, durch eine erste und eine zweite Begrenzung 9, 11 abgegrenzten Bereich 8, und eine Steuerung, die von dem Sensor 7 ansteuerbar ist.

Die erste Begrenzung 9 ist zum Betreten des abgegrenzten Bereiches 8 nur dann geöffnet, wenn die zweite Begrenzung 11 zum Verlassen des abgegrenzten Bereiches 8 geschlossen ist. Die zweite Begrenzung 11 zum Verlassen des abgegrenzten Bereiches 8 ist nur dann geöffnet, wenn die erste Begrenzung 9 zum Betreten des abgegrenzten Bereiches 8 geschlossen ist.

## Patentansprüche

1. Seilbahnanlage mit wenigstens zwei Stationen, zwischen welchen Fahrbetriebsmittel (1), insbesondere Kabinen, seilgezogen fahrbar sind, wobei in den Stationen ein Einstiegsbereich (6) für Fahrgäste in Fahrbetriebsmittel (1) und ein Ausstiegsbereich (5) aus Fahrbetriebsmitteln (1) vorgesehen ist, mit einem Sensor (7), der von einem in eine Station einfahrenden Fahrbetriebsmittel (1) ansteuerbar ist, und mit einer Steuerung, die von dem Sensor (7) ansteuerbar ist, **dadurch gekennzeichnet, dass** wenigstens ein in der Station angeordneter abgegrenzter Bereich (8) mit einer in Zugangsrichtung zum Fahrbetriebsmittel (1) hin gesehen ersten und einer zweiten Begrenzung (9, 11) vorgesehen ist, dass die erste Begrenzung (9) zum Betreten des abgegrenzten Bereiches (8) nur dann geöffnet ist, wenn die zweite Begrenzung (11) zum Verlassen des abgegrenzten Bereiches (8) geschlossen ist, und dass die zweite Begrenzung (11) zum Verlassen des abgegrenzten Bereiches (8) nur dann geöffnet ist, wenn die erste Begrenzung (9) zum Betreten des abgegrenzten Bereiches (8) geschlossen ist.

2. Seilbahnanlage nach Anspruch 1, **dadurch gekennzeichnet, dass** die Fahrbetriebsmittel (1) jeweils einen Informationsgeber aufweisen, der den Sensor (7) ansteuert, oder dass die Fahrbetriebsmittel (1) einen insbesondere im Bereich einer Station angeordneten Informationsgeber auslösen, der den Sensor (7) ansteuert.

3. Seilbahnanlage nach Anspruch 1 oder 2, **dadurch gekennzeichnet, dass** der Sensor (7) in Fahrtrichtung (2) des Fahrbetriebsmittels (1) gesehen vor dem Einstiegsbereich (6) angeordnet ist, beispielsweise dem Einfahrtsbereich eines Fahrbetriebsmittels (1) in eine Station zugeordnet ist.

4. Seilbahnanlage nach einem der Ansprüche 1 bis 3, **dadurch gekennzeichnet, dass** die Steuerung ein Zeitschaltglied aufweist, so dass wenigstens eine der Begrenzungen (9, 11) nach einer vorgegebenen Zeitspanne nach dem Ansteuern des Sensors (7) durch ein Fahrbetriebsmittel (1) den Durchgang einer vorgegebenen Anzahl von einzelnen Fahrgästen zulässt.

5. Seilbahnanlage nach Anspruch 4, **dadurch gekennzeichnet, dass** die Zeitspanne abhängig von der aktuellen Geschwindigkeit der Fahrbetriebsmittel (1) in und/oder durch die Station veränderbar ist.

6. Seilbahnanlage nach einem der Ansprüche 1 bis 5, **dadurch gekennzeichnet, dass** der abgegrenzte Bereich (8) dem Einstiegsbereich (6) zugeordnet, insbesondere dem Einstiegsbereich (6) vorgelagert, angeordnet ist.

7. Seilbahnanlage nach Anspruch 1, **dadurch gekennzeichnet, dass** die erste Begrenzung (9) zum Betreten des abgegrenzten Bereiches (8) eine Personenvereinzelungsanlage, insbesondere ein Drehkreuz (10), ist.

8. Seilbahnanlage nach Anspruch 1, **dadurch gekennzeichnet, dass** die zweite Begrenzung (11) zum Verlassen des abgegrenzten Bereiches eine mechanische Schranke und/oder ein Anzeigegerät ist, welches Informationen darüber gibt, wann die Fahrgäste den abgegrenzten Bereich verlassen dürfen, beispielsweise ein Display und/oder ein Projektor und/oder ein mit einem Ampelsystem versehener Durchgang.

9. Seilbahnanlage nach einem der Ansprüche 1 bis 8, **dadurch gekennzeichnet, dass** der Sensor (7) die Steuerung der zweiten Begrenzung (11) zum Verlassen des abgegrenzten Bereichs (8) ansteuert und dass die erste Begrenzung (9) zum Betreten des abgegrenzten Bereiches (8) durch die Steuerung der zweiten Begrenzung (11) zum Verlassen des abgegrenzten Bereiches (8) steuerbar ist.

10. Seilbahnanlage nach einem der Ansprüche 1 bis 8, **dadurch gekennzeichnet, dass** die erste Begrenzung (9) zum Betreten des abgegrenzten Bereiches (8) durch einen weiteren Sensor, der durch ein in den Einstiegsbereich (6) einfahrendes Fahrbetriebsmittel (1) steuerbar ist, oder durch ein weiteres Zeitschaltglied steuerbar ist.

11. Seilbahnanlage nach einem der Ansprüche 1 bis 10, **dadurch gekennzeichnet, dass** eine Steuerung der ersten Begrenzung (9) zum Betreten des abgegrenzten Bereiches (8) eine Zähleinrichtung sowie einen Speicher, in welchem eine vorgegebene Anzahl an Fahrgästen für ein Fahrbetriebsmittel (1) hinterlegt ist, aufweist.

12. Seilbahnanlage nach Anspruch 11, **dadurch gekennzeichnet, dass** durch die erste Begrenzung (9) zum Betreten des abgegrenzten Bereiches (8) nach Ansteuerung eine vorgegebene Anzahl an Durchgängen von einzelnen Fahrgästen zugelassen ist, insbesondere dass die erste Begrenzung (9) zum Betreten des abgegrenzten Bereiches (8) nach dem Erreichen der vorgegebenen Anzahl an Durchgängen bis zum nächsten Ansteuern geschlossen ist.

13. Seilbahnanlage nach einem der Ansprüche 4 bis 12, **gekennzeichnet durch** ein Display, an dem die vorgegebene Anzahl sowie die Anzahl der aktuell im abgegrenzten Bereich befindlichen Fahrgäste angezeigt ist.

## Claims

1. An aerial cableway system, comprising at least two stations between which vehicles (1), in particular cars, can travel as they are pulled by a cable, wherein a boarding area (6) for passengers to board the vehicles (1) and a deboarding area (5) for passengers to deboard the vehicles (1) are provided in the stations, comprising a sensor (7) which can be activated by a vehicle (1) entering a station, and comprising a controller which can be activated by the sensor (7), **characterised in that** at least one delimited area (8) arranged in the station and having a first and a second restrictor (9, 11), as seen in the direction of access towards the vehicle (1), is provided, **in that** the first restrictor (9) for access to the delimited area (8) is opened only when the second restrictor (11) for leaving the delimited area (8) is closed, and **in that** the second restrictor (11) for leaving the delimited area (8) is opened only when the first restrictor (9) for access to the delimited area (8) is closed.

2. The aerial cableway system according to claim 1, **characterised in that** the vehicles (1) each have an information transmitter configured to activate the sensor (7), or **in that** the vehicles (1) trigger an information transmitter which is situated in particular in the area of a station and which activates the sensor (7).

3. The aerial cableway system according to claim 1 or 2, **characterised in that** the sensor (7) is situated, as seen in the direction of travel (2) of the vehicles (1), upstream of the boarding area (6), for example is assigned to the entry area of a vehicle (1) into a station.

4. The aerial cableway system according to any one of claims 1 to 3, **characterised in that** the controller comprises a time-switch element so that at least one of the restrictors (9, 11) permits passage of a predefined number of individual passengers after a predefined period of time following the activation of the sensor (7) by a vehicle (1).

5. The aerial cableway system according to claim 4, **characterised in that** the period of time is variable depending on the current speed of the vehicles (1) into and/or through the station.

6. The aerial cableway system according to any one of claims 1 to 5, **characterised in that** the delimited area (8) is assigned to the boarding area (6) and in particular is situated upstream from the boarding area (6).

7. The aerial cableway system according to claim 1, **characterised in that** the first restrictor (9) for access to the delimited area (8) is a person-separating system, in particular a turnstile (10).

8. The aerial cableway system according to claim 1, **characterised in that** the second restrictor (11) for leaving the delimited area is a mechanical barrier and/or a display device providing information regarding when the passengers are permitted to exit from the delimited area, for example a display and/or a projector and/or a passage provided with a traffic-light system.

9. The aerial cableway system according to any one of claims 1 to 8, **characterised in that** the sensor (7) is configured to activate the controller of the second restrictor (11) for leaving the delimited area (8), and **in that** the first restrictor (9) for access to the delimited area (8) can be controlled by the controller of the second restrictor (11) for leaving the delimited area (8).

10. The aerial cableway system according to any one of claims 1 to 8, **characterised in that** the first restrictor (9) for access to the delimited area (8) can be controlled by a further sensor that can be controlled by a vehicle (1) entering the boarding area (6), or by a further time-switch element.

11. The aerial cableway system according to any one of claims 1 to 10, **characterised in that** a controller of the first restrictor (9) for access to the delimited area (8) comprises a counting device and a memory in which a predefined number of passengers for a vehicle (1) is stored.

12. The aerial cableway system according to claim 11, **characterised in that**, after activation, a predefined number of passages by individual passengers through the first restrictor (9) for access to the delimited area (8) is permitted, in particular **in that** the first restrictor (9) for access to the delimited area (8) is closed after the predefined number of passages has been reached, until the next activation.

13. The aerial cableway system according to any one of claims 4 to 12, **characterised by** a display, on which the predefined number of passengers and the number of passengers currently located in the delimited area are displayed.

## Revendications

1. Installation de téléphérique avec au moins deux stations entre lesquelles des véhicules (1), en particulier des cabines, peuvent être déplacés en étant tractés par un câble, les stations comportant une zone de montée (6) dans les véhicules (1) pour les passagers et une zone de descente (5) des véhicules (1), avec un capteur (7) qui peut être activé par un véhicule (1) entrant dans une station et avec une commande qui peut être activée par le capteur (7), **caractérisée en ce qu'**il est prévu au moins une zone délimitée (8) située dans la station, avec une première et une deuxième délimitation (9, 11) dans le sens d'accès au véhicule (1), **en ce que** la première délimitation (9) pour l'accès à la zone délimitée (8) n'est ouverte que lorsque la deuxième délimitation (11) pour la sortie de la zone délimitée (8) est fermée, et **en ce que** la deuxième délimitation (11) pour la sortie de la zone délimitée (8) n'est ouverte que lorsque la première délimitation (9) pour l'accès à la zone délimitée (8) est fermée.

2. Installation de téléphérique selon la revendication 1, **caractérisée en ce que** les véhicules (1) comportent chacun un émetteur d'informations qui active le capteur (7) ou **en ce que** les véhicules (1) déclenchent un émetteur d'informations, en particulier disposé dans la zone de la station, qui active le capteur (7).

3. Installation de téléphérique selon la revendication 1 ou 2, **caractérisée en ce que** le capteur (7) est disposé, dans le sens de la marche (2) du véhicule (1), avant la zone de montée (6), par exemple associé à la zone d'entrée d'un véhicule (1) dans une station.

4. Installation de téléphérique selon l'une des revendications 1 à 3, **caractérisée en ce que** la commande comporte un élément de commutation temporisé, de telle sorte qu'au moins une des délimitations (9, 11) laisse passer un nombre prédéterminé de passagers après un intervalle de temps prédéterminé suivant l'activation du capteur (7) par un véhicule (1).

5. Installation de téléphérique selon la revendication 4, **caractérisée en ce que** l'intervalle de temps peut être modifié en fonction de la vitesse actuelle des véhicules (1) dans et/ou à travers la station.

6. Installation de téléphérique selon l'une des revendications 1 à 5, **caractérisée en ce que** la zone délimitée (8) est associée à la zone de montée (6), en particulier disposée avant la zone de montée (6).

7. Installation de téléphérique selon la revendication 1, **caractérisée en ce que** la première délimitation (9) pour l'accès à la zone délimitée (8) est une installation de séparation des personnes, en particulier un tourniquet (10).

8. Installation de téléphérique selon la revendication 1, **caractérisée en ce que** la deuxième délimitation (11) pour la sortie de la zone délimitée est une barrière mécanique et/ou un appareil d'affichage qui donne des informations sur le moment où les passagers peuvent quitter la zone délimitée, par exemple un écran et/ou un projecteur et/ou un passage muni d'un système de feu de circulation.

9. Installation de téléphérique selon l'une des revendications 1 à 8, **caractérisée en ce que** le capteur (7) active la commande de la deuxième délimitation (11) pour la sortie de la zone délimitée (8) et **en ce que** la première délimitation (9) pour l'accès à la zone délimitée (8) peut être commandée par la commande de la deuxième délimitation (11) pour la sortie de la zone délimitée (8).

10. Installation de téléphérique selon l'une des revendications 1 à 8, **caractérisée en ce que** la première délimitation (9) pour l'accès à la zone délimitée (8) peut être commandée par un autre capteur qui peut être commandé par un véhicule (1) entrant dans la zone de montée (6) ou par un deuxième élément de commutation temporisée.

11. Installation de téléphérique selon l'une des revendications 1 à 10, **caractérisée en ce qu'**une commande de la première délimitation (9) pour l'accès à la zone délimitée (8) comporte une installation de comptage ainsi qu'une mémoire dans laquelle un nombre prédéterminé de passagers pour un véhicule (1) est stocké.

12. Installation de téléphérique selon la revendication 11, **caractérisée en ce qu'**après son activation, la première délimitation (9) pour l'accès à la zone délimitée (8) autorise un nombre prédéterminé de passages de passagers individuels, en particulier **en ce que** la première délimitation (9) pour l'accès à la zone délimitée (8) est fermée quand le nombre prédéterminé de passages est atteint, jusqu'à l'activation suivante.

13. Installation de téléphérique selon l'une des revendications 4 à 12, **caractérisée en ce qu'**elle comporte un écran sur lequel est affiché le nombre prédéterminé et le nombre de passagers se trouvant actuellement dans la zone délimitée.
